# EUROPÄISCHE PATENTSCHRIFT

(11) **EP 1 226 775 B1**
(45) Veröffentlichungstag und Bekanntmachung des Hinweises auf die Patenterteilung: **31.01.2007**
(21) Anmeldenummer: 02001852.9
(22) Anmeldetag: 28.01.2002
(51) Int. Cl.: A47C 21/00

(54) **Vorrichtung zur seitlichen Halterung von Matratzen**
Device for laterally supporting a mattress
Dispositif de maintien latéral pour matelas

(30) Priorität: 29.01.2001 DE 20101631 U
(43) Veröffentlichungstag der Anmeldung: 31.07.2002
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- FR-A- 2 752 707
- US-A- 1 758 718
- US-A- 4 297 754
- US-A- 4 554 692
- US-A- 5 920 930

## Beschreibung

Die Erfindung betrifft eine Vorrichtung zur seitlichen Halterung einer Matratze auf einer Matratzenauflagerung mit einem sich seitlich einer Matratze nach oben erstreckenden Matratzenhalter.

Matratzenhalter dienen dazu, eine Matratze gegen ein seitliches Abgleiten von ihrer Auflagerung zu schützen. Solche Matratzenhalter sind in den verschiedensten Bauformen bekannt, wobei eine erste bekannte Variante fest auf einem Rahmen eines Bettrostes montiert ist und sehr hoch über den eigentlichen Rahmen hervorsteht, was sich insbesondere beim Transport mehrerer Bettroste von einem Rahmenhersteller zu einem Möbelhersteller als nachteilig erweist, da das erforderliche Transportvolumen eines einzelnen Bettrahmens gegenüber einem Rahmen ohne Matratzenhalter unnötig vergrößert wird.

Eine zweite bekannte Variante eines Matratzenhalters, FR 2752707A. lässt sich verschiebbar zwischen die Federholzleisten eines Bettrostes klemmen, wobei sich eine solche Variante jedoch nicht für Rahmensysteme mit punktueller Abstützung durch Einzelfederelemente mit einzelnen Auflagertellem eignet und auch nicht in der Breite einstellbar ist.

Bekannt sind des Weiteren Bettsockelgestelle mit Stützschienen für Kastenfedern als Matratzenauflagerung, US 5 920 930, US 4554692, die Querbalken aufweisen, an deren gegenüberliegenden Enden Halteklammern für die Kastenfedern vorgesehen sind, die jedoch keinen unmittelbaren Einfluss auf die Position einer Matratzen besitzen, welche frei auf den Kastenfedern aufliegen.

Bei einer anderen bekannten Vorrichtung, US 4297754, werden zwar eine Kastenfeder und eine Matratze gemeinsam seitlich gehalten, die Vorrichtung ist jedoch Teil des Bettsockelgestells und damit nicht an unterschiedliche Rahmentypen anpassbar und zudem unmittelbar am Bettsockeigestell verschraubt und damit nicht nachrüstbar.

Aufgabe der Erfindung ist es, eine Vorrichtung zur seitlichen Halterung einer Matratze auf einer Matratzenauflagerung zur Verfügung zu stellen, welche einen platzsparenden Transport eines Bettrostes erlaubt und schnell und einfach an einer Vielzahl unterschiedlicher Rahmensysteme angeordnet werden kann.

Die Lösung dieser Aufgabe erfolgt in Verbindung mit den Oberbegriffsmerkmalen erfindungsgemäß durch die im kennzeichnenden Teil des Hauptanspruches angegebene technische Lehre.

Die Vorrichtung besteht aus einem Befestigungsteil zu ihrer Festlegung an einem seitlichen Teil der Matratzenauflagerung wie z. B. der eines Bettrostes sowie aus einem Matratzenhalter und einem Raststück, wobei das Befestigungsteil mit einer Aufnahme für das Raststück versehen ist.

Besonders vorteilhaft an dieser Vorrichtung ist insbesondere, dass sich Matratzenhalter und Raststücke zum Transport von Bettrosten diesen lose beilegen lassen, die später ohne Zuhilfenahme von Werkzeug schnell und einfach nach dem Auflegen einer Matratze beim Endkunden montiert werden können. Dazu werden die Matratzenhalter mit den Raststücken in die vorgegebenen Aufnahmen der Befestigungsteile gesteckt und in der optimalen Position eingerastet. Eine solche Vorrichtung kann vorteilhafterweise an allen herkömmlichen Rahmensystemen montiert werden, wobei das Befestigungsteil beim Rahmenhersteller vormontiert werden kann oder je nach Bedarf auch erst vom Endkunden an einem beliebigen Ort eines Rahmens angebracht werden kann. Wesentlich ist hierbei, dass die Rahmen platzsparend übereinander gestapelt ausgeliefert werden können.

Erfindungsgemäß ist das Befestigungsteil so ausgebildet, dass es mit einer Anlagefläche versehen ist, mit der es am Innenholm eines als Matratzenauflager ausgeführten Bettrostes oder auch am Außenholm oder sogar an einem anderen beliebigen Teil einer Matratzenauflagerfläche, wie z. B. an Federleisten, den Endpunktlagem für Federleisten oder an Auflagertellem von Einzelfederelementen festlegbar ist. Mit einem derartig ausgebildeten Befestigungsteil lässt sich die Vorrichtung an jeder denkbaren Matratzenauflagerung verwenden, sodass sich eine Lagerhalterung von unterschiedlichen Vorrichtungen erübrigt, was erhebliche wirtschaftliche Vorteile mit sich bringt.

Weitere vorteilhafte Ausgestaltungen des Gegenstandes der Erfindung ergeben sich mit und in Kombination aus den nachfolgenden Unteransprüchen.

Gemäß einer besonders bevorzugten Ausführungsform der Vorrichtung sind Matratzenhalter und Raststück einteilig ausgebildet, sodass sich die Montage weiter vereinfacht, da keine umständlichen Handgriffe zum Zusammenfügen von Matratzenhalter und Raststück erforderlich sind. Weiterhin können keine losen Raststücke verloren gehen.

Von besonderer Bedeutung ist weiterhin eine Ausführung der Aufnahme des Befestigungsteils mit einer Rastnase sowie eine Ausgestaltung des Raststückes mit in einer Einführrichtung des Raststückes in die Aufnahme hintereinander angeordneten Rasten, sodass ein Matratzenhalter unabhängig von den vorliegenden Rahmenquerschnitten und Abständen zwischen den Außen- und Innenholmen oder den unterschiedlichen Holmquerschnitten optimal in der richtigen Position zu einer Matratze am Befestigungsteil festgelegt werden kann. Dadurch erhöht sich die Vielseitigkeit der erfinderischen Vorrichtung um ein Mehrfaches.

Vorteilhaft ist weiterhin eine Ausführungsform der Vorrichtung deren Befestigungsteil mit mehreren voneinander beabstandeten Aufnahmen für mehrere Raststücke eines einzelnen Matratzenhalters ausgestattet ist, sodass eine solche Vorrichtung auch große Seitenkräfte zerstörungsfrei aufnehmen kann.

Gemäß einer weiteren vorteilhaften Ausgestaltung der Erfindung weist der Matratzenhalter auf seiner einem Außenholm eines Bettrostes zugewandten Seite eine Auflagerfläche auf, mit der er auf dem Außenholm aufliegt, sodass die durch eine Matratze in den Matratzenhalter, das Raststück und das Befestigungsteil eingeleiteten Biegemomente gering gehalten werden können.

Vorteilhafterweise sind die Bauteile der Vorrichtung aus Kunststoffteilen gefertigt und das Befestigungsteil auf einem Innen- oder Außenholm verschraubt, verklebt oder auf einem solchen aufgeklemmt.

Nachfolgend ist ein Ausführungsbeispiel der Erfindung anhand der Zeichnungen näher beschrieben. Es zeigen:
Fig. 1 eine teilweise geschnittene Ansicht einer angebauten Vorrichtung,
Fig. 2 eine Seitenansicht der Fig. 1 von innen,
Fig. 3 eine Seitenansicht der Vorrichtung und
Fig. 4 eine Explosionszeichnung der Vorrichtung in geschnittener Ansicht.

Die Vorrichtung zur seitlichen Halterung einer Matratze 12 auf einer Matratzenauflagerung besteht aus einem Matratzenhalter 1 mit zwei daran angeformten Raststücken 2 und einem Befestigungsteil mit zwei daran angeformten Aufnahmen 4 für die Raststücke 2.

Die Matratzenauflagerung ist hier als Bettlattenrost ausgeführt, der zwei Außenlängsholme 8 und zwei Innenholme 9 von einem verstellbaren Rückenteil aufweist, wobei an den Innenholmen 9 oder den Außenholmen 8 Endpunktlager 10 zur Lagerung der Federholzleisten 11 angeordnet sind, die gemeinsam mit den Oberseiten der Endpunktlager 10 die Auflagerfläche für eine Matratze 12 zur Verfügung stellen.

Ein Befestigungsteil 3 ist auf einem Innenholm 9 aufgesetzt und besitzt zwei Aufnahmen 4 für jeweils ein Raststück 2 des Matratzenhalters 1, wobei eine Rastnase 6 in die Aufnahme 4 des Befestigungsteils 3 hineinragt.

Der Matratzenhalter 1 ist mit zwei Raststücken 2 versehen und die Raststücke 2 selbst mit vier Rasten 5, die korrespondierend der Rastnase 6 der Aufnahme 4 des Befestigungsteils 3 ausgerichtet sind, sodass bei einer Montage des Matratzenhalters 1 bei aufgelegter Matratze 12 der Matratzenhalter 1 in einer optimalen Position zur Matratze 12 im Befestigungsteil 3 verriegelt werden kann.

Der Abstand der Aufnahmen 4 für die Raststücke 2 ist so gewählt, dass sie zwischen zwei Endpunktlager 10 zur Lagerung der Federholzleisten 11 angeordnet werden können, um die Federfunktion der Endpunktlager 10 nicht zu behindern.

## Patentansprüche

1. Vorrichtung zur seitlichen Halterung einer Matratze (12) auf einer Matratzenauflagerung mit einem sich seitlich einer Matratze (12) nach oben erstreckenden Matratzenhalter (1), **dadurch gekennzeichnet, dass** die Vorrichtung aus einem Befestigungsteil (3) zu ihrer Festlegung an einem seitlichen Teil der Matratzenauflagerung besteht sowie aus einem Matratzenhalter (1) und einem Raststück (2), dass das Befestigungsteil (3) mit einer Aufnahme (4) für das Raststück (2) versehen ist und dass das Befestigungsteil (3) eine Anlagefläche (7) aufweist und darauf an einem Holm (8;9) eines als Matratzenauflagerung ausgeführten Bettrostes oder an einem Teil einer Matratzenauflagerungsfläche festgelegt ist.

2. Vorrichtung nach Anspruch 1, **dadurch gekennzeichnet, dass** das Raststück (2) und der Matratzenhalter (1) einteilig ausgebildet sind.

3. Vorrichtung nach einem der vorgenannten Ansprüche, **dadurch gekennzeichnet, dass** das Befestigungsteil (3) eine Anlagefläche (7) aufweist und darauf an einem Innenholm (9) eines als Matratzenauflagerung ausgeführten Bettrostes festgelegt ist.

4. Vorrichtung nach einem der vorgenannten Ansprüche 1 bis 2, **dadurch gekennzeichnet, dass** das Befestigungsteil (3) eine Anlagefläche (7) aufweist und darauf an einem Außenholm (8) eines als Matratzenauflagerung ausgeführten Bettrostes festgelegt ist.

5. Vorrichtung nach einem der vorgenannten Ansprüche 1 bis 2, **dadurch gekennzeichnet, dass** die Matratzenauflagerungsfläche, an der an einem Teil das Befestigungselement festgelegt ist, aus Federleisten (11). Endpunktlagern (10) für Federleisten (11) oder Auflagertellern von Einzelfederelementen besteht.

6. Vorrichtung nach einem der vorgenannten Ansprüche, **dadurch gekennzeichnet. dass** in der Aufnahme (4) des Befestigungsteils (3) eine Rastnase (6) ausgebildet ist und das Raststück (2) in einer Einführrichtung des Raststückes (2) in die Aufnahme (4) mit einer oder mehreren hintereinander angeordneten Rasten (5) ausgestattet ist.

7. Vorrichtung nach einem der vorgenannten Ansprüche, **dadurch gekennzeichnet, dass** ein Befestigungsteil (3) mit mehreren voneinander beabstandeten Aufnahmen (4) und ein Matratzenhalter (1) mit einer korrespondierenden Anzahl von Raststücken (2) versehen ist.

8. Vorrichtung nach einem der vorgenannten Ansprüche, **dadurch gekennzeichnet, dass** der Matratzenhalter (1) mit den Raststücken (2) und das Befestigungsteil (3) aus Kunststoff gefertigt sind.

9. Vorrichtung nach einem der vorgenannten Ansprüche, **dadurch gekennzeichnet, dass** der Matratzenhalter (1) eine Auflagerfläche (13) zur Auflagerung auf einem Außenholm (8) eines Bettrostes aufweist.

## Claims

1. Device for laterally supporting a mattress (12) on a mattress support, having a mattress holder (1) extending upwards at the side of a mattress (12), **characterized in that** the device comprises a fastening part (3), for securing it to a lateral part of the mattress support, and a mattress holder (1) and a latching piece (2), **in that** the fastening part (3) is provided with a receiving fixture (4) for the latching piece (2), and **in that** the fastening part (3) has a contact surface (7) and is secured thereon to a member (8; 9) of a bed base realized as a mattress support or to a part of a mattress support surface.

2. Device according to Claim 1, **characterized in that** the latching piece (2) and the mattress holder (1) are configured in one piece.

3. Device according to one of the preceding claims, **characterized in that** the fastening part (3) has a contact surface (7) and is secured thereon to an inner member (9) of a bed base realized as a mattress support.

4. Device according to one of the preceding Claims 1 to 2, **characterized in that** the fastening part (3) has a contact surface (7) and is secured thereon to an outer member (8) of a bed base realized as a mattress support.

5. Device according to one of the preceding Claims 1 to 2, **characterized in that** the mattress support surface to which, at one part, the fastening element is secured, comprises multiple-contact connectors (11), end point bearings (10) for female multipoint connectors (11) or bearing plates of individual spring elements.

6. Device according to one of the preceding claims, **characterized in that** a latching boss (6) is configured in the receiving fixture (4) of the fastening part (3), and the latching piece (2), in a direction of insertion of the latching piece (2) into the receiving fixture (4), is equipped with one or more catches (5) disposed one behind the other.

7. Device according to one of the preceding claims, **characterized in that** a fastening part (3) is provided with a plurality of mutually spaced receiving fixtures (4) and a mattress holder (1) is provided with a corresponding number of latching pieces (2).

8. Device according to one of the preceding claims, **characterized in that** the mattress holder (1), having the latching pieces (2), and the fastening part (3) are made of plastic.

9. Device according to one of the preceding claims, **characterized in that** the mattress holder (1) has a bearing surface (13) for support on an outer member (8) of a bed base.

## Revendications

1. Dispositif de retenue latérale d'un matelas (12) sur un sommier à matelas, qui présente un appui pour matelas (1) qui s'étend vers le haut à côté d'un matelas (12), **caractérisé en ce que** le dispositif est constitué d'une partie de fixation (3) qui permet de le fixer sur la partie latérale du sommier à matelas ainsi que d'un appui pour matelas (1) et d'une pièce d'encliquetage (2), **en ce que** la partie de fixation (3) est dotée d'un logement (4) pour la pièce d'encliquetage (2) et **en ce que** la partie de fixation (3) présente une surface de pose (7) et est fixée par cette dernière sur un montant (8; 9) d'un châssis de lit configuré comme sommier à matelas ou à une partie de la surface d'un sommier à matelas.

2. Dispositif selon la revendication 1, **caractérisé en ce que** la pièce d'encliquetage (2) et l'appui pour matelas (1) sont réalisés en une seule pièce.

3. Dispositif selon l'une des revendications précédentes, **caractérisé en ce que** la partie de fixation (3) présente une surface de pose (7) par laquelle elle est fixée sur un montant intérieur (9) d'un châssis de lit configuré comme sommier à matelas.

4. Dispositif selon l'une des revendications 1 à 2 qui précèdent, **caractérisé en ce que** la partie de fixation (3) présente une surface de pose (7) par laquelle elle est fixée sur un montant extérieur (8) d'un châssis de lit configuré comme sommier à matelas.

5. Dispositif selon l'une des revendications 1 à 2 qui précèdent, **caractérisé en ce que** la surface du sommier à matelas sur laquelle une partie de l'élément de fixation est fixée est constituée de languettes élastiques (11), de supports d'extrémité (10) des languettes élastiques (11) ou de plaques de pose des éléments élastiques individuels.

6. Dispositif selon l'une des revendications précédentes, **caractérisé en ce qu'**un bec d'encliquetage (6) est réalisé dans le logement (4) de la partie de fixation (3) et **en ce que** dans la direction d'insertion de la pièce d'encliquetage (2) dans le logement (4), la pièce d'encliquetage (2) est dotée d'un ou plusieurs becs d'encliquetage (5) disposés les uns derrière les autres.

7. Dispositif selon l'une des revendications précédentes, **caractérisé en ce qu'**une partie de fixation (3) est dotée de plusieurs logements (4) situés à distance les uns des autres et **en ce qu'**un appui pour matelas (1) est doté du nombre correspondant de pièces d'encliquetage (2).

8. Dispositif selon l'une des revendications précédentes, **caractérisé en ce que** l'appui pour matelas (1), les becs d'encliquetage (2) et la partie de fixation (3) sont réalisés en matière synthétique.

9. Dispositif selon l'une des revendications précédentes, **caractérisé en ce que** l'appui pour matelas (1) présente une surface de pose (13) qui permet de le poser sur un montant extérieur (8) d'un châssis de lit.
